# EUROPÄISCHE PATENTANMELDUNG

(11) **EP 0 820 958 A1**
(43) Veröffentlichungstag der Anmeldung: **28.01.1998**
(21) Anmeldenummer: 97112506.7
(22) Anmeldetag: 22.07.1997
(51) Int. Cl.: B67D 5/02

(54) **Fördereinrichtung für eine pastöse Masse**

(30) Priorität: 23.07.1996 DE 19629644
(71) Anmelder: Luckhardt OHG, 60488 Frankfurt (DE)
(72) Erfinder: Luckhardt, Wolfgang, 61462 Königstein (DE); Luckhardt, Christof, 60488 Frankfurt (DE)
(74) Vertreter: Knoblauch, Andreas, Dr.-Ing.

(57) **Zusammenfassung**

Es wird eine Fördereinrichtung (1) für eine pastöse Masse vorgestellt, die in einem Behälter aufgenommen ist. Sie besteht aus einer Basis (3) zur Aufnahme des Behälters (2) und eines Stempels (8), der mit Hilfe eines Antriebs (10) in Richtung der Hauptachse (9) des Behälters (2) auf die Basis (3) zu bewegbar ist.

Eine derartige Fördereinrichtung soll auch zur dezentralen Versorgung von Abnehmern der pastösen Masse einsetzbar sein, insbesondere dann, wenn die pastöse Masse in kleinen Gebindegrößen bevorratet wird.

Hierzu ist der Stempel (8) in einer Führung (7) angeordnet, die den Stempel (8) dicht umschließt und die die Masse zumindest über den Bewegungshub des Stempels (8) in Umfangsrichtung vollständig umgibt.

## Beschreibung

Die Erfindung betrifft eine Fördereinrichtung für eine pastöse Masse, die in einem Behälter aufgenommen ist, mit einer Basis zur Aufnahme des Behälters und mit einem Stempel, der mit Hilfe eines Antriebs parallel zur Richtung einer Hauptachse des Behälters auf die Basis zu bewegbar ist.

Eine derartige Fördereinrichtung ist aus DE-PS 917 293 bekannt. Hierbei ist der Stempel an einer Trägersäule aufgehängt und vertikal nach oben und nach unten bewegbar. Beim Absenken des Stempels in den Behälter verdrängt der Stempel die im Behälter befindliche Masse und leitet sie durch einen Stempelschaft nach oben. Unterstützt wird dies durch eine schraubenförmige Wendel, die angetrieben wird. Derartige Fördereinrichtungen sind im allgemeinen nur für relativ große Gebilde (50 l und mehr) geeignet. Der Antrieb des Stempels erfordert eine relativ große Kraft, der auf einen relativ großen Querschnitt der pastösen Masse wirkt. Die Fördereinrichtung baut daher relativ groß. Es ist schwierig, sie in unmittelbarer Nähe der Verbraucher der pastösen Masse unterzubringen.

Ein bevorzugtes Anwendungsgebiet einer Fördereinrichtung der vorliegenden Erfindung ist die Versorgung von Schmierstellen mit Fett, das dann die pastöse Masse bildet. Das Fett wird aus dem Behälter herausgedrückt und den einzelnen Schmierstellen zugeführt. Gegebenenfalls wird dieser Vorgang auch innerhalb eines Produktionsprozesses angewendet, bei dem des Fett in herzustellende Vorrichtungen eingeführt werden muß. Die notwendigen langen Leitungsführungen für die Fettversorgung sind hierbei vielfach störend.

Die Verwendung von kleineren Gebinden für die pastöse Masse, etwa in der Größenordnung von 1 bis 10 l, ist aber schwierig, weil diese Gebinde nur schwer automatisch zu entleeren sind. Insbesondere dann, wenn man nur definierte Mengen der pastösen Masse entnehmen möchte, lassen sich die herkömmlichen Fördereinrichtungen, auch wenn sie verkleinert werden, praktisch nicht verwenden.

Der Erfindung liegt die Aufgabe zugrunde, eine dezentrale Versorgung von Abnehmern der pastösen Masse zu ermöglichen.

Diese Aufgabe wird bei einer Fördereinrichtung der eingangs genannten Art dadurch gelöst, daß der Stempel in einer Führung angeordnet ist, die den Stempel dicht umschließt und die Masse zumindest über den Bewegungshub des Stempels in Umfangsrichtung vollständig umgibt.

Damit kann man auch kleinere Gebinde in der Größenordnung von 1 bis 10 l zum Aufbewahren und Abgeben der pastösen Masse, beispielsweise von Fett, verwenden. Zu dem bislang bekannten Stempel kommt nun eine Führung hinzu, die zwei Aufgaben hat. Zum einen führt sie den Stempel. Zum anderen umschließt sie die pastöse Masse, so daß verhindert wird, daß diese Masse seitlich ausweicht. Es wird durch die Führung und den Stempel ein Arbeitsraum gebildet, aus dem die Masse nicht entweichen kann. Vielmehr führt jede Verkleinerung dieses Arbeitsraums zu einer Verdrängung der Masse und damit zu einer Förderung. Man muß daher auf den Behälter nicht mehr so große Rücksicht nehmen wie bisher. Man kann daher auch kleine und vielfach dünnwandigere Behälter verwenden, wie sie bei den kleinen Gebindegrößen bevorzugt sind. Sollte eine Beschädigung des Behälters auftreten, ist diese unkritisch, weil die Führung die pastöse Masse auf jeden Fall in dem Arbeitsraum festhält. Die Führung wirkt mit dem Stempel so zusammen, daß keine Masse an dem Stempel vorbei entweichen kann. Es wird daher eine recht gute und vollständige Entleerung des Behälters erreicht. Aufgrund der langen Dichtstrecke kann praktisch keine Masse an unerwünschten Stellen entweichen. Mit den kleinen Behältern ist eine dezentrale Versorgung möglich, so daß die Wege zwischen Verbraucher und Fördereinrichtung kurz gehalten werden können.

Vorzugsweise ist die Führung als Hohlzylinder ausgebildet. Der zylindrische Querschnitt ist leicht zu fertigen und erlaubt eine dichte Führung des Stempels in der Führung.

Mit Vorteil bilden die Führung und der Stempel auf der dem Behälter abgewandten Seite einen Druckraum, der einen Druckanschluß für Druckfluid aufweist. Das Druckfluid ist bevorzugterweise Druckluft. Die Führung und der Stempel nehmen damit noch eine dritte Aufgabe wahr. Sie bilden nämlich gleichzeitig die Antriebseinrichtung für den Stempel. Wenn der Druckraum mit Druckfluid beaufschlagt wird, beispielsweise mit Druckluft, wird der Stempel in der Führung auf den Behälter zubewegt. Aufgrund der relativ kleinen Behälter läßt sich hier die in vielen Betrieben ohnehin zur Verfügung stehende Druckluft mit einem Druck von 6 bar verwenden. Weitere Druckerzeuger sind in den meisten Fällen nicht notwendig, so daß auch eine Nachrüstung einer derartigen dezentralen Fördereinrichtung gut möglich ist.

Vorzugsweise ist der Druckanschluß mit einem Druckverstärker verbunden. Derartige Druckverstärker sind an sich bekannt. Sie erlauben eine Druckerhöhung um den Faktor 2 oder 4 oder mehr. Wenn der im Betrieb zur Verfügung stehende Druck der Druckluft nicht ausreicht, läßt er sich über einen derartigen Druckverstärker auf das gewünschte Maß hochtransformieren. Das gleiche gilt auch für andere Druckfluide.

Vorzugsweise ist der Druckanschluß auf Unterdruck umschaltbar oder der Druckraum weist einen Unterdruckanschluß auf. Mit dieser Ausgestaltung kann man den Stempel nicht nur ausfahren, um die pastöse Masse aus dem Behälter zu verdrängen. Man kann mit Hilfe des Stempels und des Unterdrucks auch erreichen, daß die Führung in den Behälter hineinbewegt wird. Wenn man einen Behälter vollständig entleert hat, dann steht der Stempel in der Regel im Bereich der stirnseitigen Öffnung der Führung. In vielen Fällen wird die Stirnfläche des Stempels mit der Stirnfläche der Führung abschließen. Man kann nun die Fördereinrichtung auf die pastöse Masse in dem Behälter aufsetzen und grob ausrichten. Wenn man nun den Druckraum mit Unterdruck beaufschlagt, dann wird der Stempel in die Führung zurückgezogen. Da der Stempel bei dieser Ausgestaltung an der pastösen Masse weitgehend flächig anliegt, haftet er dort an. In den meisten Fällen ergibt sich dann bei der Verkleinerung des Druckraums nicht ein Abheben des Stempels von der pastösen Masse, sondern eine Bewegung der Führung in den Behälter hinein. Diese Bewegung wird so lange fortgesetzt, bis entweder die Führung am Boden des Behälters angelangt ist oder sich der Stempel in der höchstmöglichen Position befindet, also dort, wo der Druckraum am kleinsten ist.

Hierbei ist bevorzugt, daß der Druckraum eine verschließbare Steueröffnung aufweist. Diese Steueröffnung wird bei der Druckbeaufschlagung verschlossen, damit sich ein Druck im Druckraum aufbauen kann. Wenn der Druckraum hingegen mit Unterdruck beaufschlagt wird, dann kann man diese Öffnung teilweise freigeben, um die Geschwindigkeit zu steuern, mit der die Führung in den Behälter eingefahren wird. Dies kann der Bediener beispielsweise mit einem Finger machen.

In einer bevorzugten Ausgestaltung ist vorgesehen, daß die Basis eine in Richtung auf den Stempel vorstehende Hohlnadelanordnung aufweist, die mit einem Entnahmeanschluß verbunden ist. Die Hohlnadelanordnung durchsticht dann den Boden des Behälters, wenn der Behälter auf die Basis aufgesetzt und gegebenenfalls gedreht wird. Damit ergibt sich eine relativ einfache Entnahmemöglichkeit für die pastöse Masse aus dem Behälter. Diese Entnahmemöglichkeit wird in dem Augenblick hergestellt, in dem der Behälter in die Fördereinrichtung eingesetzt wird. Der Begriff "Nadel" ist lediglich funktional gemeint. Natürlich kann die Hohlnadelanordnung einen größeren Durchmesser aufweisen, so daß auch eine beträchtliche Menge der pastösen Masse durch die Hohlnadelanordnung verdrängt werden kann. Andererseits muß die Hohlnadelanordnung aber auch geeignet sein, den Boden des Behälters zu durchstoßen. Da die Hohlnadelanordnung an der Basis angeordnet ist, kann die Entnahme der pastösen Masse über eine stationäre Leitungsführung erfolgen. Es ist also nicht notwendig, hier bewegte Teile vorzusehen. Darüber hinaus steht an der Hohlnadelanordnung nur Masse, keine Luft an. Die Entnahme kann also luftfrei erfolgen.

Vorzugsweise ist die Hohlnadelanordnung auf ihrer dem Stempel zugewandten Stirnfläche abgeschrägt. Hierdurch wird mit großer Zuverlässigkeit sichergestellt, daß sich nach dem Durchstoßen des Bodens und Drehen des Behälters eine freie Öffnung der Hohlnadel ergibt. Das ausgestanzte Ende des Behälters biegt sich dann in irgendeine Richtung weg, so daß die Öffnung der Hohlnadelanordnung nicht oder zumindest nicht vollständig abgedeckt wird.

In einer besonders bevorzugten Ausgestaltung ist vorgesehen, daß die Hohlnadelanordnung einen Zylinderraum bildet und ein relativ zum Stempel beweglicher Kolben mit einem eigenen Antrieb vorgesehen ist, dessen Durchmesser auf den Durchmesser des Zylinderraums abgestimmt ist und der in den Zylinderraum hinein bewegbar ist. Damit läßt sich zusätzlich zu der Funktion des Förderns auch noch die Funktion des Dosierens bei der Fördereinrichtung realisieren. Es ist also möglich, die pastöse Masse in relativ genau bestimmbaren Volumina abzugeben. Hierzu dient der Kolben, der in den Zylinderraum in der Hohlnadelanordnung einführbar ist. Vor Beginn eines Förderhubes wird der Kolben zurückgezogen, so daß der Querschnitt des Zylinderraums mit dem Innern des Behälters in Verbindung steht. Wenn nun der Stempel angetrieben wird, verdrängt er die pastöse Masse in den Zylinderraum. Gegebenenfalls kann man anhand einer Kraftmessung feststellen, wann dieser Zylinderraum gefüllt ist. Jede weitere Bewegung des Stempels wäre dann nur mit einer größeren Kraft möglich. Sobald dieser Punkt erreicht ist, kann der Kolben mit Hilfe seines eigenen Antriebs abgesenkt werden. Er verdrängt dann genau das Volumen der pastösen Masse, das zuvor in den Zylinderraum hinein gefördert worden ist, mit anderen Worten, er verdrängt das Volumen, das durch den Zylinderraum definiert worden ist. Durch die Wahl der Abmessungen, also Länge und Durchmesser des Zylinderraums, läßt sich das zu fördernde Volumen relativ genau bestimmen.

Wenn, wie dies in einer bevorzugten Ausgestaltung vorgesehen ist, der Entnahmeanschluß über ein starres Leitungssystem mit einer Verbrauchsstelle verbunden ist, läßt sich dieses genaue Volumen sogar bis zu der Verbrauchsstelle fördern. Der Begriff "starr" soll hierbei aussagen, daß das Leitungssystem auch bei Druckänderungen sein Volumen konstant hält. Dies läßt sich beispielsweise durch Leitungen realisieren, die eine genügende Festigkeit haben, um bei höherem Druck ihren Durchmesser oder ihre Länge nicht zu erhöhen. Natürlich kann man auch derartig steife, starre oder feste Leitungen über Drehgelenke miteinander verbinden, so daß die Leitungsführung an die Wünsche des Benutzers anpaßbar ist und gegebenenfalls auch beweglich bleibt. Da sich das Volumen der Leitung nicht ändert, wird - eine gefüllte Leitung vorausgesetzt - beim Einspeisen eines bestimmten Volumens an einem Ende der Leitung ein entsprechendes Volumen der pastösen Masse am anderen Ende der Leitung abgegeben.

In einer bevorzugten Ausgestaltung ist vorgesehen, daß die Außenkontur der Führung im Querschnitt an die Innenkontur des Behälters angepaßt ist und der Behälter eine Öffnung aufweist, durch die die Führung in den Behälter einführbar ist. In diesem Fall wird vor dem Entnehmen der Masse die Führung in den Behälter abgesenkt. Hierbei wird zwar möglicherweise eine kleine Menge der pastösen Masse aus dem Behälter verdrängt. Dies ist jedoch unkritisch. Da die Außenkontur der Führung im Querschnitt an die Innenkontur des Behälters angepaßt ist, ergibt sich eine relativ große Dichtfläche zwischen der Außenseite der Führung und der Innenseite des Behälters. Es ergibt sich ein geschlossenes Paket, aus dem nur aus einer Öffnung die Masse entnommen werden kann. Wenn nun der Stempel in der Führung abgesenkt wird, reicht diese Dichtung aus, um die pastöse Masse daran zu hindern, zwischen Behälter und Führung verdrängt zu werden. Die verdrängte Masse kann vielmehr nur dem vorgesehenen Entnahmeweg folgen. Da die Führung nun die Masse im Behälter umschließt, spielt die Festigkeit des Behälters an sich keine Rolle mehr. Man kann also den Stempel mit dem erforderlichen Druck auf die Masse wirken lassen.

In einer bevorzugten Ausgestaltung ist hierbei vorgesehen, daß Füllstücke an der Außenseite der Führung befestigt sind, die einen Außenkonus bilden. Damit läßt sich die Führung auch bei Behältern verwenden, die eine gewisse Konusform aufweisen. Mit Hilfe der Füllstücke kann man die Außenkontur der Führung an die Innenkontur des Behälters auch in Axialrichtung anpassen.

In einer alternativen Ausgestaltung ist vorgesehen, daß die Innenkontur der Führung im Querschnitt an die Außenkontur des Behälters angepaßt ist, wobei die Führung dicht an die Basis anlegbar ist. In diesem Fall bedeutet die Anpassung allerdings nicht, daß die Durchmesser, also Innendurchmesser der Führung und Außendurchmesser des Behälters, genau übereinstimmen. Es ist vielmehr zugelassen, daß ein kleiner Abstand zwischen der Führung und dem Behälter besteht. Die Wirkung ist diesmal eine andere. Wenn der Stempel abgesenkt wird, drückt er den Behälter zusammen. Aufgrund des kleinen Abstandes zwischen der Führung und dem Behälter, der zugelassen ist, kann sich nun der Behälter einfalten. Ein Aufreißen des Behälters wird aber vermieden, weil er durch die Führung an einer größeren radialen Ausdehnung gehindert wird. In dieser Ausgestaltung wird der Behälter beim Entnehmen der pastösen Masse sozusagen flachgedrückt. Da die Führung dicht an die Basis anlegbar ist, kann die pastöse Masse aus dem Arbeitsraum zwischen Basis, Stempel und Führung nicht entkommen.

Hierbei ist besonders bevorzugt, daß der Stempel an seiner der Basis zugewandten Seite eine abgeschrägte Druckfläche aufweist, die so weit radial nach innen reicht, daß sie auf den Rand einer Öffnung des Behälters aufsetzbar ist. Diese Ausbildung führt zum einen zu einer gewissen Zentrierung des Behälters gegenüber dem Stempel. Zum anderen fördert diese Ausbildung die Zusammenfaltbarkeit des Behälters. Man kann beobachten, daß sich der Behälter bei dieser Ausgestaltung tatsächlich etwa zickzackförmig einfaltet und flachdrücken läßt.

Die Erfindung wird im folgenden anhand von bevorzugten Ausführungsbeispielen in Verbindung mit der Zeichnung beschrieben. Hierin zeigen:
- Fig. 1: eine erste Ausgestaltung einer Fördereinrichtung,
- Fig. 2: eine zweite Ausgestaltung einer Fördereinrichtung mit Dosierkolben und
- Fig. 3: eine dritte Ausgestaltung einer Fördereinrichtung.

Fig. 1 zeigt eine erste Ausgestaltung einer Fördereinrichtung 1 für eine Masse, die in einem Behälter 2 aufgenommen ist. Die Masse selbst ist nicht dargestellt.

Die Fördereinrichtung weist eine Basis 3 auf, auf die der Behälter 2 aufgestellt wird, wenn er entleert werden soll. Die Basis 3 ist über ein Gehäuse 4 mit einem Deckel 5 verbunden. Diese Verbindung ist mit Hilfe von Schrauben 6 lösbar gestaltet. Der Deckel 5 ist aber gegenüber dem Gehäuse 4 und damit gegenüber der Basis 3 gegen axial wirkende Kräfte (vertikale Richtung in der Figur) gesichert.

An der der Basis 3 zugewandten Seite des Deckels 5 ist eine Führung 7 in Form eines in Richtung auf die Basis 3 offenen Hohlzylinders angeordnet. Die Führung 7 kann an dem Deckel 5 befestigt sein. Dies ist aber nicht notwendig.

In der Führung 7 ist ein Stempel 8 angeordnet, der in Richtung der Achse 9 der Führung 7, d.h. nach oben und nach unten in der Figur, bewegbar ist. Dies ist gleichzeitig eine Hauptachse des Behälters. Der Stempel 8 ist mit nicht näher dargestellten Dichtungsmitteln, beispielsweise Kolbenringe, gegenüber der Führung 7 abgedichtet. Zwischen der Führung 7 und dem Stempel 8 ist ein Druckraum 10 gebildet, der über einen Druckanschluß 11 mit einem Druckfluid, beispielsweise Druckluft mit einem Druck von 6 bar, beaufschlagt werden kann. Sobald der Druckraum 10 mit unter Druck stehendem Druckfluid beaufschlagt wird, wird der Stempel 8 auf die Basis 3 hin bewegt, und zwar so lange, bis sich ein Druckgleichgewicht eingestellt hat, das sich aus dem Druck im Druckraum 10 und dem Gegendruck der noch im Behälter 2 befindlichen pastösen Masse ergibt.

Der Druckraum 10 kann auch in nicht näher dargestellter Weise mit Unterdruck beaufschlagt werden, beispielsweise dadurch, daß der Druckanschluß 11 auch mit Unterdruck versorgt werden kann. Alternativ dazu kann auch ein getrennter Unterdruckanschluß vorgesehen sein. Mit Hilfe des Unterdrucks kann der Stempel 8 in der Führung auch in die zur Förderrichtung umgekehrte Richtung bewegt werden. Dies ist insbesondere dann nützlich, wenn man die Führung 8 in den Behälter 2 hineinbewegen möchte. Wenn der zuvor verwendete Behälter entleert worden ist, steht der Stempel 8 normalerweise an der Stirnseite der Führung 7. In diesem Zustand wird die Führung 7 mit Stempel 8 auf die im Bereich der oberen Öffnung des Behälters 2 anstehende pastöse Masse aufgesetzt. Der Stempel 8 haftet dann aufgrund der flächigen Anlage mehr oder weniger stark an der pastösen Masse. Wenn nun der Druckraum 10 mit Unterdruck beaufschlagt wird, kann man in den meisten Fällen beobachten, daß der Stempel 8 nicht abgehoben wird, sondern die Führung 7 in den Behälter 2 hineinbewegt wird.

In nicht näher dargestellter Weise kann der Druckraum 10 noch mit einer Steueröffnung versehen werden, die bei der Beaufschlagung des Druckraums 10 mit Unterdruck von einem Bediener teilweise abgedeckt werden kann, beispielsweise mit Hilfe eines Fingers, um die "Vorschubgeschwindigkeit" der Führung 7 in den Behälter 2 zu steuern. Wenn die Steueröffnung vollkommen freigegeben wird, dann kann der Unterdruckanschluß keinen Unterdruck im Druckraum 10 erzeugen und die Führung bleibt stationär. Wenn die Steueröffnung abgedeckt wird, dann ergibt sich eine Bewegung der Führung 7 nach Maßgabe des Unterdrucks. Im Förderbetrieb, also bei Druckbeaufschlagung des Druckraums 10, wird die Steueröffnung auf jeden Fall verschlossen.

Der Außendurchmesser der Führung 7 ist an den Innendurchmesser des Behälters 2 angepaßt, d.h. beide Durchmesser stimmen praktisch überein. Wenn nun die Führung 7 in den Behälter 2 eingesetzt wird, bildet die Führung 7 sozusagen eine Ersatz-Außenwand des Behälters 2. Sämtliche Kräfte, die nun über den Stempel 8 auf die im Behälter 2 befindliche pastöse Masse ausgeübt werden, werden dann von der Führung 7 aufgenommen (die Bodenfläche ausgenommen, die aber von der Basis abgestützt ist). Die ausgeübten Kräfte müssen also nicht mehr mit Rücksicht auf die Belastbarkeit des Behälters 2 klein gehalten werden. Zwischen dem Behälter 2 und der Führung 7 ergibt sich andererseits auch eine relativ lange Dichtstrecke, so daß die Masse nicht oder nur zu einem ganz geringen Teil zwischen dem Behälter 2 und der Führung 7 entweichen kann. Diese Sperrwirkung kann noch durch eine Dichtung 12, beispielsweise aus einem elastischen Material, verstärkt werden, die an der Stirnseite der Führung 7 angeordnet ist und die gegen den Boden des Behälters 2 wirkt.

Wenn der Druck des zur Verfügung stehenden Druckfluids nicht ausreicht, um den Stempel 8 mit der notwendigen Kraft gegen den Boden des Behälters 2 zu bewegen, kann in nicht dargestellter Weise noch ein Druckverstärker mit dem Druckanschluß 11 verbunden werden. Dieser Druckverstärker, der an sich bekannt ist, kann dann den Druck verdoppeln oder vervierfachen, je nach Bedarf.

In der Nähe seines offenen Endes ist die Führung mit einem radial nach innen vorstehenden Vorsprungs 13 versehen, der beispielsweise durch einen Sprengring gebildet werden kann. Dieser Vorsprung hindert den Stempel 8 daran, aus der Führung 7 herausgedrückt zu werden.

An der Basis 3 ist eine Hohlnadelanordnung 14 vorgesehen, die in Richtung auf den Stempel 8 vorsteht. Diese Hohlnadelanordnung weist eine abgeschrägte Seite 15 auf, so daß eine Spitze 16 gebildet wird. Wenn nun der Behälter 2 auf die Basis 3 aufgesetzt wird, perforiert die Hohlnadelanordnung 14 den Boden des Behälters. Wenn der Behälter anschließend gedreht wird, sorgt die abgeschrägte Seite 15 dafür, daß sich der "ausgestanzte" Teil des Bodens nicht auf die Öffnung 17 der Hohlnadelanordnung 14 legen kann oder zumindest nicht so, daß diese Öffnung 17 vollständig verschlossen wird. Die Öffnung 17 der Hohlnadelanordnung 14 ist mit einem Entnahmeanschluß 18 verbunden, durch den die pastöse Masse einem Verbraucher zugeführt werden kann. Der Durchmesser der Öffnung 17 der Hohlnadelanordnung 14 kann mehrere mm und sogar mehr als 1 cm betragen.

Die Fördereinrichtung 1 arbeitet wie folgt:

Nach Lösen der Schrauben 6 wird der Deckel 5 vom Gehäuse 4 abgenommen. Ein neuer Behälter 2, der mit einer pastösen Masse gefüllt ist, wird in das Gehäuse 4 eingesetzt und auf die Basis 3 gestellt, wobei sich eine Öffnung im Boden des Behälters 2 ergibt. Im übrigen kann noch eine Dichtung 19 an der Basis 3 vorgesehen sein, die in seitliches Entweichen der pastösen Masse zwischen Basis 3 und Boden des Behälters 2 verhindert.

Der Stempel 8 wird in der Führung 7 möglichst weit zurückgeschoben, d.h. so, daß er möglichst weit von dem offenen Ende der Führung 7 entfernt ist. Die Führung 7 wird dann durch eine Öffnung 20 in den Behälter 2 eingesetzt. Hierbei wird die Masse bereits in das Innere der Führung 7 verdrängt. Es ist hierbei günstig, wenn der zwischen Stempel 8 und Basis 3 gebildete Arbeitsraum 21 in der Führung 7 mindestens das gleiche Volumen hat wie der Behälter 2, so daß die verdrängte Masse vollständig im Arbeitsraum 21 aufgenommen werden kann.

Wenn nun der Druckanschluß 11 unter Druck gesetzt wird, führt die Zufuhr von Druckfluid in den Druckraum 10 dazu, daß der Stempel 8 nach unten bewegt wird und den Arbeitsraum 21 verkleinert. Die pastöse Masse wird dann durch den Entnahmeanschluß 18 verdrängt.

Fig. 2 zeigt eine geänderte Ausführungsform, bei der gleiche Teile mit den gleichen Bezugszeichen wie in Fig. 1 versehen sind. Geänderte Teile sind mit 100 erhöhten Bezugszeichen versehen.

Anstelle eines Gehäuses 4 ist nunmehr eine Säulenanordnung 104 vorsehen, die den Deckel 5 mit der Basis 3 verbindet. Auch hier ist der Deckel 5 gegen axiale Kräfte gesichert. Geändert hat sich auch die Ausbildung der Führung, die an ihrem geschlossenen Ende nun mit einem aufgeschraubten Deckel 22 versehen ist. Dies erleichtert aber lediglich die Fertigung der Führung 107 und die Wartung.

Der Deckel 22 ist mittig mit einer Durchgangsöffnung 23 versehen, durch die eine Kolbenstange 24 geführt ist. Die Kolbenstange ist mit einem Kolben 25 verbunden, der in einem Arbeitszylinder 26 angeordnet ist. Der Arbeitszylinder 26 kann auf nicht näher dargestellte Weise auf beiden Seiten des Kolbens abwechselnd unter Druck gesetzt werden. In diesem Fall wird der Kolben 25 und damit die Kolbenstange 24 auf die Basis 3 zubewegt oder von ihr wegbewegt.

Die Hohlnadelanordnung 114 weist einen Zylinderraum 27 auf, der durch eine Verengung der Öffnung 17 gebildet wird. Der Durchmesser des Zylinderraums 27 stimmt mit dem Außendurchmesser der Kolbenstange 24 überein. Gegebenenfalls kann die Kolbenstange 24 an ihrem unteren Ende auch noch einen Kolbenring 28 aufweisen. Die Kolbenstange 24 kann also mit anderen Worten in den Zylinderraum 27 eingeführt werden, wenn der Kolben 25 in Richtung auf den Deckel 5 bewegt wird. Die Kolbenstange 24 durchsetzt auch den Stempel 8, wobei diese Durchführung 29 abgedichtet ist. Druck der sich in dem Druckraum 10 aufbaut, kann also nach wie vor auf den Stempel 8 wirken.

Die Kolbenstange 24 schafft nun zusätzlich die Möglichkeit, relativ genaue Volumina der pastösen Masse abzugeben. Hierzu arbeitet die Fördereinrichtung 101 wie folgt:

Die Kolbenstange 24 wird in ihre in Fig. 2 dargestellte zurückgezogene Position bewegt. Hierbei kann beispielsweise der Kolben 25 auf seiner dem Deckel 5 zugewandten Seite mit Druck beaufschlagt werden, was durch eine nicht näher dargestellte, aber an sich bekannte Steuereinrichtung bewerkstelligt werden kann.

In dieser Position gibt die Kolbenstange 24 den Zylinderraum 27 frei. Wenn nun der Stempel 8 durch Druckbeaufschlagung des Druckraums 10 nach unten auf die Basis 3 zu bewegt wird, wird die pastöse Masse durch die Öffnung 17 in den Zylinderraum 27 verdrängt. Diese Verdrängung ist ohne nennenswerte Druckzunahme so lange möglich, wie ein aufnahmebereites Volumen in dem Zylinderraum 27 vorliegt. Wenn dieses gefüllt ist, wird sich der zum weiteren Bewegen des Stempels 8 erforderliche Druck geringfügig erhöhen. Diese Druckerhöhung kann durch eine nicht näher dargestellte Drucküberwachungseinrichtung festgestellt werden. Sobald diese Situation eintritt, wird der Arbeitszylinder 26 unter Druck gesetzt, so daß die Kolbenstange 24 mit Hilfe des Kolbens 25 auf die Basis 3 zubewegt wird. Wenn die Kolbenstange 24 in den Zylinderraum 27 eintritt, ist das dort befindliche Volumen der pastösen Masse eingeschlossen. Eine weitere Bewegung der Kolbenstange 24 auf die Basis 3 zu führt dann zu einer Verdrängung genau dieses Volumens durch den Entnahmeanschluß 18. Dies hat zwei Vorteile. Zum einen kann man nun genau dosierte Volumina abgeben. Ein nicht nachgiebiges Leitungssystem vorausgesetzt, ermöglicht dies, daß genau das an einem Ende des Leitungssystem eingespeiste Volumen am anderen Ende aus dem Leitungssystem austritt. Zum anderen kann man über den Arbeitszylinder 26 eine Druckerhöhung bewerkstelligen. Das verdrängte Volumen kann also mit einem relativ großen Druck gefördert werden. Dieser Druck kann um ein Vielfaches größer sein als der vom Stempel 8 aufgebrachte Druck.

Fig. 3 zeigt eine weitere Ausführungsform, bei der gleiche Teile mit gleichen Bezugszeichen wie in Fig. 1 versehen sind. Entsprechende Teile sind mit um 200 erhöhten Bezugszeichen versehen.

Während bei den Ausführungsformen der Fig. 1 und 2 die Führung 7, 107 in das Innere des Behälters 2 eingeführt worden ist, ist bei der Ausführungsform nach Fig. 3 vorgesehen, daß die Führung 207 den Behälter 202 in Umfangsrichtung umgibt. Hierzu steht die Führung 207 unter Zwischenschaltung der Dichtung 12 an ihrer Stirnseite auf der Basis 3 auf, so daß der Arbeitsraum 21 allseitig geschlossen ist. Der Stempel 208 weist eine Abschrägung 30 auf, die sich radial so weit nach innen und nach außen erstreckt, daß sie auf den Rand der Öffnung 20 des Behälters 202 zu liegen kommt. Wenn nun der Druckraum 10 unter Druck gesetzt wird, wird der Stempel 208 nach unten, d.h. auf die Basis 3, zubewegt und beaufschlagt dabei den Behälter 202. Hierbei wird der Behälter 202 regelrecht plattgedrückt, wobei er sich im wesentlichen zickzackförmig einfaltet, wie dies schematisch in Fig. 3 dargestellt ist. Die verdrängte Masse kann durch den Entnahmeanschluß 18 entweichen.

Um den Behälter zu zentrieren, kann am offenen Ende der Führung 207 noch ein Zentrierflansch 31 vorgesehen sein.

Diese Ausführungsform der Fördereinrichtung 201 arbeitet wie folgt:

Nach dem Öffnen des Gehäuses wird der Behälter 202 auf die Basis 3 gestellt, wobei die Hohlnadelanordnung 14 den Boden des Behälters 202 perforiert. Alsdann wird die Führung 207 über den Behälter gestülpt und der Deckel 5 auf dem Gehäuse 4 befestigt. Wenn nun der Druckraum unter Druck gesetzt wird, fährt der Stempel 208 auf die Basis 3 zu, bis er zur Anlage an den Behälter 202 kommt. Eine weitere Druckbeaufschlagung des Stempels 208, gegebenenfalls mit einem höheren Druck, führt dann zum Zusammendrücken des Behälters 202.

Wie aus den Fig. 1 bis 3 ersichtlich ist, weisen alle Stempel einen in Richtung zur Basis offenen Hohlraum 32 auf, der so ausgestaltet ist, daß er die Hohlnadelanordnung 14 dann umgeben kann, wenn der Stempel bis zur Anlage an den Boden des Behälters 2, 202 vorgefahren worden ist. Hierdurch wird es möglich, den Behälter 2, 202 nahezu vollständig zu entleeren.

## Patentansprüche

1. Fördereinrichtung für eine pastöse Masse, die in einem Behälter aufgenommen ist, mit einer Basis zur Aufnahme des Behälters und mit einem Stempel, der mit Hilfe eines Antriebs parallel zur Richtung einer Hauptachse des Behälters auf die Basis zu bewegbar ist, dadurch gekennzeichnet, daß der Stempel (8, 208) in einer Führung (7, 107, 207) angeordnet ist, die den Stempel (8, 208) dicht umschließt und die Masse zumindest über den Bewegungshub des Stempels (8, 208) in Umfangsrichtung vollständig umgibt.

2. Fördereinrichtung nach Anspruch 1, dadurch gekennzeichnet, daß die Führung (7, 107, 207) als Hohlzylinder ausgebildet ist.

3. Fördereinrichtung nach Anspruch 1 oder 2, dadurch gekennzeichnet, daß die Führung (7, 107, 207) und der Stempel (8, 208) auf der dem Behälter (2, 202) abgewandten Seite einen Druckraum (10) bilden, der einen Druckanschluß (11) für Druckfluid aufweist.

4. Fördereinrichtung nach Anspruch 3, dadurch gekennzeichnet, daß der Druckanschluß (11) mit einem Druckverstärker verbunden ist.

5. Fördereinrichtung nach Anspruch 3 oder 4, dadurch gekennzeichnet, daß der Druckanschluß (11) auf Unterdruck umschaltbar ist oder daß der Druckraum (10) einen Unterdruckanschluß aufweist.

6. Fördereinrichtung nach Anspruch 5, dadurch gekennzeichnet, daß der Druckraum (10) eine verschließbare Steueröffnung aufweist.

7. Fördereinrichtung nach einem der Ansprüche 1 bis 6, dadurch gekennzeichnet, daß die Basis (3) eine in Richtung auf den Stempel (8, 208) vorstehende Hohlnadelanordnung (14, 114) aufweist, die mit einem Entnahmeanschluß (18) verbunden ist.

8. Fördereinrichtung nach Anspruch 7, dadurch gekennzeichnet, daß die Hohlnadelanordnung (14, 114) auf ihrer dem Stempel (8, 208) zugewandten Stirnfläche (15) abgeschrägt ist.

9. Fördereinrichtung nach Anspruch 7 oder 8, dadurch gekennzeichnet, daß die Hohlnadelanordnung (114) einen Zylinderraum bildet und ein relativ zum Stempel beweglicher Kolben (24) mit einem eigenen Antrieb (25, 26 vorgesehen ist, dessen Durchmesser auf den Durchmesser des Zylinderraums (27) abgestimmt ist und der in den Zylinderraum (27) hinein bewegbar ist.

10. Fördereinrichtung nach einem der Ansprüche 1 bis 9, dadurch gekennzeichnet, daß der Entnahmeanschluß (18) über ein starres Leitungssystem mit einer Verbrauchsstelle verbunden ist.

11. Fördereinrichtung nach einem der Ansprüche 1 bis 10, dadurch gekennzeichnet, daß die Außenkontur der Führung (7, 107) im Querschnitt an die Innenkontur des Behälters (2) angepaßt ist und der Behälter (2) eine Öffnung (20) aufweist, durch die die Führung (7, 107) in den Behälter (2) einführbar ist.

12. Fördereinrichtung nach Anspruch 11, dadurch gekennzeichnet, daß Füllstücke an der Außenseite der Führung (7, 107) befestigt sind, die einen Außenkonus bilden.

13. Fördereinrichtung nach einem der Ansprüche 1 bis 10, dadurch gekennzeichnet, daß die Innenkontur der Führung (207) im Querschnitt an die Außenkontur des Behälters (202) angepaßt ist, wobei die Führung (207) dicht an die Basis (3) anlegbar ist.

14. Fördereinrichtung nach Anspruch 13, dadurch gekennzeichnet, daß der Stempel (208) an seiner der Basis (3) zugewandten Seite eine abgeschrägte Druckfläche (30) aufweist, die so weit radial nach innen reicht, daß sie auf den Rand einer Öffnung (20) des Behälters (202) aufsetzbar ist.
